# EUROPÄISCHE PATENTSCHRIFT

(11) **EP 1 132 327 B1**
(45) Veröffentlichungstag und Bekanntmachung des Hinweises auf die Patenterteilung: **27.12.2006**
(21) Anmeldenummer: 01102830.5
(22) Anmeldetag: 13.02.2001
(51) Int. Cl.: B65H 45/16, B41F 13/60, B41F 13/008

(54) **Antrieb für eine erste und zweite Falzwalze**
Drive for a first and a second folding roller
Entrainement pour un premier et un deuxième rouleau plieur

(30) Priorität: 09.03.2000 US 521691
(43) Veröffentlichungstag der Anmeldung: 12.09.2001
(73) Patentinhaber: Goss International Americas, Inc., Dover, NH 03820 (US)
(72) Erfinder: Dulin, Brian Arther, Epping, NH 03042 (US); Miescher, Christian Heinz, Newburgport, MA 01959 (US)
(74) Vertreter: Domenego, Bertrand

(56) Entgegenhaltungen:
- EP-A- 0 170 251
- EP-A- 0 400 527
- EP-A- 0 928 767
- DE-A- 3 228 463
- DE-B- 1 246 766
- US-A- 1 985 917

## Beschreibung

Die vorliegende Erfindung betrifft einen Antrieb für eine erste und eine zweite Falzwalze, insbesondere in einem Falzapparat einer Rollenrotationsdruckmaschine gemäß dem Oberbegriff von Anspruch 1.

Ein solcher Antrieb ist z.B. aus der US-A-1,985,917 bekannt.

Des Weiteren betrifft die vorliegende Erfindung einen Falzapparat für eine Druckmaschine gemäß dem Oberbegriff von Anspruch 6 sowie ein Verfahren zum Antreiben einer ersten und einer zweiten Falzwalze gemäß dem Oberbegriff von Anspruchs 13.

Weitere Antriebe sind aus den Druckschriften EP-A-928 767 und DE 32 28 463 bekannt.

Rollenrotationsdruckmaschinen bedrucken eine fortlaufende Materialbahn, z.B. aus Papier. In einem Falzapparat einer Druckmaschine wird die fortlaufende Materialbahn dann in einem Schneidwerk in Signaturen geschnitten und anschließend gefalzt.

Eine Art, die aus diesem Vorgang hervorgehenden Signaturen zu falzen, besteht darin, einen Falzapparat mit einem rotierenden Messer zu verwenden; ein solcher Falzapparat umfasst einen Zylinder mit rotierenden Messern, die die Signatur mit einem Falz versehen. Der Falz wird dabei in der Weise erzeugt, dass die Signatur durch das rotierende, oder sich auf und ab bewegende Falzmesser in einen Spalt zwischen den beiden rotierenden Falzwalzen gedrückt wird, wobei die beiden Falzwalzen die Signatur entlang des durch das Falzmesser erzeugten Falzes ergreifen, den Falz weiterbilden und das gefalzte Produkt z.B. an eine Schaufelradanordnung weitergeben. Jede der Falzwalzen muss dabei angetrieben sein.

Wie in Fig. 4 dargestellt, umfassen die Antriebseinrichtungen für die zusammenwirkenden Falzwalzen in einem bekannten Falzapparat nach dem Stand der Technik mit einem rotierenden Falzmesser die Antriebszahnräder 1, 2 und die Abtriebszahnräder 3, 4. Die beiden Antriebszahnräder 1, 2 wirken in einem Zahnradverhältnis von 1:1 zusammen und jedes der Antriebszahnräder 1, 2 treibt unabhängig jeweils ein Abtriebszahnrad 3, 4 an, wobei die Räder 3, 4 koaxial zu einer jeweiligen Falzwalze angeordnet sind. Die Zahnräder 3, 4 und die Falzwalzen sind um die Mitte der Antriebszahnräder 1, 2 einstellbar, wie von den Pfeilen 5, 6 angezeigt wird, so dass der Spalt zwischen den Falzwalzen eingestellt werden kann, z.B. um die Verarbeitung von Druckprodukten unterschiedlicher Dicke zu ermöglichen. Eine Abdichtung oder ein Gehäuse 8, wie hier schematisch dargestellt, umgibt üblicherweise alle vier Zahnräder des Falzapparatantriebs, d.h. die beiden Antriebszahnräder 1, 2 und die beiden Abtriebszahnräder 3, 4. Die Abdichtung 8 dient auch zum Gewährleisten des ordentlichen Schmierens der Räder. Die Abdichtung 8 wird jedoch an der Stelle 7 einer belastenden Spannung ausgesetzt, weil die beiden Zahnräder 3, 4 während der Einstellung eines Spalts zwischen den Falzwalzen bewegt werden müssen, was zu einem Bruch in der Abdichtung und/oder einem Leck in der Schmierölversorgung führen kann.

Es ist eine Aufgabe der vorliegenden Erfindung, eine Vorrichtung in Form eines Antriebes und ein Verfahren zum verbesserten Abdichten der Zahnräder eines Falzapparates zu schaffen. Eine zusätzliche Aufgabe der Erfindung ist es, einen qualitativ hochwertigen Falzapparat zu schaffen.

Diese Aufgaben werden erfindungsgemäß durch die Merkmale von Anspruch 1 und 13 gelöst. Weitere Ausführungsformen der vorliegenden Erfindung sind in den abhängigen Unteransprüchen enthalten.

Ein erfindungsgemäßer Antrieb für eine erste Falzwalze und eine zweite Falzwalze zweier zusammenwirkender Falzwalzen, insbesondere in einem Falzapparat in einer Rollenrotationsdruckmaschine, wobei der Antrieb ein erstes Antriebszahnrad, ein erstes Abtriebszahnrad, das von dem ersten Antriebszahnrad angetrieben wird, sowie ein zweites Antriebszahnrad und ein zweites Abtriebszahnrad, das von dem zweiten Antriebszahnrad angetrieben wird und im Abstand zu dem ersten Antriebszahnrad einstellbar ist, zeichnet sich durch ein erstes Gehäuse, das das erste Antriebszahnrad und das erste Abtriebszahnrad abdichtet und ein zweites Gehäuse, das das zweite Antriebszahnrad und das zweite Abtriebszahnrad abdichtet, aus.

Anhand der erfindungsgemäßen Anordnung mit zwei Abdichtungen bzw. zwei einzelnen Gehäusen kann ein Dehnen oder Verbiegen der Abdichtung vermieden werden auch während der Spalteinstellung, bei der das erste und das zweite Abtriebszahnrad bewegt werden.

Das erste und das zweite Abtriebszahnrad sind vorzugsweise koaxial zu ihren jeweiligen Falzwalzen angeordnet.

Das erste und zweite Antriebszahnrad sind vorzugsweise jeweils durch eine erste Welle und eine zweite Welle mit einem ersten und zweiten Zahnrad oder Triebrad verbunden. Das erste und zweite Zahnrad stehen vorzugsweise im Zahneingriff. Wenigstens eines der ersten und zweiten Zahnräder kann mit einem Antriebsmotor verbunden sein.

Die ersten und zweiten Wellen durchdringen vorzugsweise eine antriebsseitige Wand des Falzapparats, wobei die Antriebszahnräder innerhalb, d.h. auf der Innenseite der antriebsseitigen Wand und die Antriebsräder außerhalb, d.h. auf der Außenseite der antriebsseitigen Wand angeordnet sein können.

Das erste Gehäuse ist vorzugsweise mit einem Spalteinstellarm verbunden, um mit dem Spalteinstellarm bewegt zu werden, wobei der Spalteinstellarm seinerseits mit einer der Falzwalzen verbunden ist.

Die vorliegende Erfindung schafft ebenfalls einen Falzapparat für eine Druckmaschine mit einer ersten Falzwalze und einer zweiten mit der ersten Falzwalze zum Verarbeiten der Signaturen zusammenwirkenden Falzwalze. Der Falzapparat zeichnet sich durch einen wie oben beschriebenen Antrieb für die erste Falzwalze und die zweite Falzwalze aus.

Die vorliegende Erfindung schafft auch ein Verfahren zum Antreiben einer ersten Falzwalze und einer zweiten Falzwalze, wobei ein Antrieb ein erstes Antriebszahnrad, ein erstes Abtriebszahnrad, ein zweites Antriebszahnrad und ein zweites Abtriebszahnrad umfasst, und wobei der Abstand des ersten Abtriebszahnrades zu dem zweiten Abtriebszahnrad einstellbar ist, welcher sich durch das Abdichten des ersten Antriebszahnrades und des ersten Abtriebszahnrades der ersten Falzwalze mittels eines ersten Gehäuses, das Abdichten des zweiten Antriebszahnrades und des zweiten Abtriebzahnrades der zweiten Falzwalze mittels eines zweiten Gehäuses auszeichnet.

Eine bevorzugte Ausführungsform der Erfindung wird nachfolgend mit Bezug auf die Zeichnungen beschrieben.

In den Zeichnungen zeigen:
- Fig. 1: eine Seitenansicht eines erfindungsgemäßen Falzapparatantriebs,
- Fig. 2: eine Ansicht eines erfindungsgemäßen Falzapparatantriebs unter Hinzufügung von bestimmten Merkmalen zur Verdeutlichung entsprechend dem Querschnitt A-A der Fig. 1,
- Fig. 3: eine schematische Ansicht entsprechend dem Querschnitt B-B der Fig. 1,
- Fig. 4: einen bekannten Falzapparatantrieb nach dem Stand der Technik.

Fig. 1 zeigt eine Seitenansicht eines Antriebs 10 für einen Falzapparat 20 mit einem rotierenden Messer, welcher eine Falzwalze 22 umfasst. Der Antrieb 10 weist ein erstes Zahnrad 12 aus, das z.B. von einem Motor angetrieben werden kann. Es ist jedoch auch möglich, statt des ersten Zahnrades 12 ein erstes Rad 12 vorzusehen, das z.B. von einem Motor über einen Riemen oder eine Kette angetrieben werden kann. Das erste Antriebsrad 12 dreht eine Welle 14, die drehbar mittels der Lager 32 in einem antriebsseitigen Rahmen 30 des Falzapparats befestigt ist. Die Welle 14 wird auf der anderen Seite von den abgeschirmten Lagern 16 gehalten, die in der Verlängerung 34 mittels einer Endscheibe 234 an dem Rahmen 30 befestigt sind.

Die Welle 14 dreht ein Antriebszahnrad 18, das mit einem Abtriebszahnrad 21, welches mit der Falzwalze 22 verbunden ist und koaxial zu deren Welle angeordnet ist, z.B. in einer Zahnradanordnung, im Eingriff steht. Die zwei Falzwalzen 22, 122 bilden einen Einzugsspalt. Der Falz wird mit einem Falzmesser gebildet, das die geschnittene Signatur in den Einzugsspalt der zwei Falzwalzen 22, 122 drückt.

Das Zahnrad 12 treibt also die Falzwalze 22 an, indem sie die Welle 14, das Antriebszahnrad 18 und das Abtriebszahnrad 21 dreht.

Ein Spalteinstellarm 40, der anhand einer Spalteinstelleinrichtung 42 einstellbar ist, ist mittels des Lagers 36 drehbar an der Außenseite der Verlängerung 34 befestigt. Ein oberer Abschnitt 41 des Spalteinstellarms 40 ist mit einer Falzwalze 22 anhand eines Lagers 44 verbunden. Die Spalteinstelleinrichtung 42 kann den oberen Abschnitt 41 um die Verlängerung 34 bewegen (z.B. in die Seite hinein und aus der Seite heraus, wie in Fig. 1 dargestellt), um die Walze 22 zu bewegen, während die Zahnräder 21 und 18 in Zahneingriff bleiben.

Ein Gehäuse oder eine Abdeckung 50 schirmt das Antriebszahnrad 18 und das Abtriebszahnrad 21 ab. Die Abdeckung 50 kann z.B. aus Stahl sein und ist an einer Seite entlang des oder an dem Spalteinstellarm 40 befestigt und auf der anderen Seite 51 mit einer V-förmigen Abdichtung abschirmend um die Falzwalze 22 angeordnet. Am unteren Teil der Abdichtung 50 kann ein Ölablass 52 vorgesehen sein. Das Gehäuse 50 kann also mit dem Spalteinstellarm 40 bewegt werden und wird nicht durch eine Spalteinstellung der Walze 22 einem Verbiegen, Dehnen oder einer Spannung ausgesetzt.

Fig. 2 zeigt eine Ansicht des erfindungsgemäßen Falzapparatantriebs 10 entsprechend dem Querschnitt A-A der Figur 1, wobei einige Merkmale aus Gründen der Klarheit der Darstellung hinzugefügt sind. Der Spalteinstellarm 40 kann um die Verlängerung 34 gedreht werden und das Lager 36 durch die Spalteinstelleinrichtung 42. Das obere Ende 41 des Spalteinstellarms 40 bewegt sich wie von dem Pfeil 43 gezeigt wird und kann die Falzwalze 22 (schematisch als ein Kreis mit einer Linie dargestellt) anhand des Lagers 44 (Fig. 1) bewegen.

Eine zweite Falzwalze 122 (auch schematisch dargestellt) wirkt mit der Falzwalze 22 in dem Falzapparat zusammen und wird von einem zweiten Antriebsabschnitt 110 des Antriebs 10 angetrieben. Der zweite Antriebsabschnitt 110 weist eine Welle 114 auf, die in der Verlängerung 134 des antriebsseitigen Rahmens 30 gehalten wird. Ein Lager 136 erlaubt das Bewegen der zweiten Falzwalze in die Richtung 143 anhand eines zweiten Spalteinstellarms 140.

Die Spalteinstellvorrichtung 42 ist mittels der Bolzen 61, 62 mit dem antriebsseitigen Rahmen 30 (Fig. 1) verbunden und umfaßt ein Schneckengetriebe 63, das eine Schraubenachse 64 mittels des Zahnrads 66 dreht. Je nach der Rotationsrichtung der Schraubenachse 64 bewegen sich die Führungselemente 65, 165 aufeinander zu oder von einander weg entlang der Schraubenachse 64 durch die schraubende Bewegung, d.h. die Führungselemente 65, 165, die unter Federspannung stehen können, haben in ihrem Innern Nuten, die mit der Schraubenachse 64 zusammenwirken. Die Führungselemente 65, 165 sind jeweils mit den oberen Enden 41, 141 der Spalteinstellarme 40, 140 verbunden und können so die Spalteinstellarme 40, 140 um die Verlängerungen 34, 134 bewegen. Wenn der Spalteinstellarm 40 bewegt wird, bewegen die Lager 44 die Falzwalze 22. In dem Spalteinstellarm 140 sind ebenso Lager für die Falzwalze 122 vorgesehen.

Durch das Drehen des Schneckengetriebes 63 kann der Spaltabstand zwischen der ersten Falzwalze 22 und der zweiten Falzwalze 122, schematisch in Fig. 2 dargestellt, eingestellt werden.

Auch aus Gründen der Deutlichkeit sind in Fig. 2 die Endscheiben 234 und 334 gezeigt, die jeweils an die Verlängerungen 34 und 134 anschließen und mittels Bolzen mit dem Rahmen 30 verbunden sind, der aus Gründen der Deutlichkeit in Fig. 2 nicht dargestellt ist.

Ebenfalls aus Gründen der Deutlichkeit ist das Zahnrad 12 dargestellt, das außerhalb des Rahmens 30 mit einer Antriebswelle 114 eines zweiten Antriebsrads 112 im Eingriff steht.

Fig. 3 zeigt die zweite Welle 114, die ein zweites Antriebszahnrad 118 antreibt, das seinerseits ein zweites Abtriebszahnrad 121 antreibt. Das zweite Abtriebszahnrad 121 ist koaxial zu der zweiten Falzwalze 122 angeordnet und treibt diese an. Auch in Fig. 3 dargestellt sind die Welle 14, das erste Antriebszahnrad 18, das erste Abtriebszahnrad 21 und die erste Falzwalze 22.

Das Gehäuse 50 ist schematisch dargestellt, wie es die Zahnräder 21 und 18 umgibt und von einer sich drehenden Falzwalze 22 unter Abdichtung an einer ersten Seite 51 (Fig. 1) durchdrungen ist. Das Gehäuse 50 kann auf der anderen Seite abdichtend mit dem Spalteinstellarm 40 verbunden sein (Fig. 2). Wenn der Spalteinstellarm 40 bewegt wird, bewegt sich auch das Gehäuse 50.

Auf ähnliche Weise dichtet ein Gehäuse 150 die Zahnräder 121 und 118 ab, ist unter Abdichtung von der rotierenden Falzwalze 122 durchdrungen und kann sich mit dem zweiten Spalteinstellarm 140 bewegen (Fig. 2).

Die zwei unabhängigen Gehäuse 50, 150 eliminieren die Spannungen und beseitigen mögliche Probleme bei einem Leck in der Schmierölversorgung der Räder 18, 21 118 und 121.

Fig. 4 zeigt einen bekannten Falzapparatantrieb, der in der Würdigung des Standes der Technik in dieser Schrift beschrieben ist.

Die Lager 44, 16 und 36 können Abdichtungslager sein. Als Alternative kann das Gehäuse 50 eine zweite Seite haben, die abdichtend nur von der Welle 14 und dem abgewandten Ende der Walze 22 durchdrungen ist.

### Bezugszeichenliste

- 1: Antriebszahnrad
- 2: Antriebszahnrad
- 3: Abtriebszahnrad
- 4: Abtriebszahnrad
- 5: Bewegungsrichtung
- 6: Bewegungsrichtung
- 7: Stelle des Gehäuses 8
- 8: Gehäuse / Abdichtung
- 10: Antrieb
- 12: erstes Zahnrad
- 14: erste Welle
- 16: Lager
- 18: erstes Antriebszahnrad
- 20: Falzapparat mit einem rotierenden Messer
- 21: erstes Abtriebszahnrad
- 22: erste Falzwalze
- 30: antriebsseitiger Rahmen
- 32: Lager
- 34: Verlängerung
- 36: Lager
- 40: Spalteinstellarm
- 41: oberer Abschnitt des Spalteinstellarms 40
- 42: Spalteinstelleinrichtung
- 43: Pfeil / Richtung
- 44: Lager
- 50: erstes Gehäuse / Abdeckung
- 51: andere Seite des Gehäuses
- 52: Ölablass
- 61: Bolzen
- 62: Bolzen
- 63: Schneckengetriebe
- 64: Schraubenachse
- 65: Führungselement
- 66: Zahnrad
- 110: zweiter Antriebsabschnitt
- 112: zweites Zahnrad
- 114: zweite Welle
- 118: zweites Antriebszahnrad
- 121: zweites Abtriebszahnrad
- 122: zweite Falzwalze
- 134: Verlängerung
- 136: Lager
- 140: zweiter Spalteinstellarm
- 141: oberes Ende des Spalteinstellarms 140
- 143: Pfeil / Richtung
- 150: zweites Gehäuse
- 165: Führungselement
- 234: Endscheibe
- 334: Endscheibe
- A-A: Querschnittlinie
- B-B: Querschnittlinie

## Patentansprüche

1. Antrieb (10) für eine erste Falzwalze (22) und eine zweite Falzwalze (122) zweier zusammenwirkender Falzwalzen (22, 122), insbesondere in einem Falzapparat einer Rollenrotationsdruckmaschine, wobei der Antrieb
ein erstes Antriebszahnrad (18), ein erstes Abtriebszahnrad (21), das von dem ersten Antriebszahnrad (18) angetrieben wird, sowie ein zweites Antriebszahnrad (118) und ein zweites Abtriebszahnrad (121), das von dem zweiten Antriebszahnrad (118) angetrieben wird und im Abstand zu dem ersten Abtriebszahnrad (21) einstellbar ist, umfasst
**gekennzeichnet durch**
ein erstes Gehäuse (50), das das erste Antriebszahnrad (18) und das erste Abtriebszahnrad (21) abdichtet, und
ein zweites Gehäuse (150), das das zweite Antriebszahnrad (118) und das zweite Abtriebszahnrad (21) abdichtet.

2. Antrieb nach Anspruch 1,
**dadurch gekennzeichnet,**
**dass** das erste Abtriebszahnrad (21) koaxial zu der ersten Falzwalze (22) angeordnet ist.

3. Antrieb nach Anspruch 1 oder 2,
**dadurch gekennzeichnet,**
**dass** der Antrieb (10) des Weiteren eine erste Welle (14), eine zweite Welle (114), ein erstes Zahnrad (12) und ein zweites Zahnrad (112) umfasst, wobei das erste Antriebszahnrad (18) und das zweite Antriebszahnrad (118) mittels der ersten Welle (14) und der zweiten Welle (114) mit dem ersten und dem zweiten Antriebsrad (12, 112) verbunden sind.

4. Antrieb nach Anspruch 3,
**dadurch gekennzeichnet,**
**dass** das erste Zahnrad (12) und das zweite Zahnrad (112) in Zahneingriff stehen.

5. Antrieb nach einem der Ansprüche 1 bis 4,
**dadurch gekennzeichnet,**
**dass** die erste Falzwalze (22) das erste Gehäuse (50) durchdringt.

6. Falzapparat für eine Druckmaschine mit
einer ersten Falzwalze (22),
einer zweiten mit der ersten Falzwalze (22) zum Verarbeiten von Signaturen zusammenwirkenden Falzwalze (122),
**gekennzeichnet durch**
einen Antrieb nach einem der vorhergehenden Ansprüche.

7. Falzapparat nach Anspruch 6,
**dadurch gekennzeichnet,**
**dass** der Falzapparat des Weiteren eine antriebsseitige Wand umfasst, wobei das erste Antriebszahnrad (18) und das zweite Antriebszahnrad (118) auf der Innenseite der antriebsseitigen Wand angeordnet sind.

8. Falzapparat nach Anspruch 7,
**dadurch gekennzeichnet,**
**dass** das erste Zahnrad (12) auf der Außenseite der antriebsseitigen Wand angeordnet ist, wobei die erste Welle (14) mit dem ersten Antriebszahnrad (18) und dem ersten Zahnrad (12) verbunden ist und drehbar in der antriebsseitigen Wand gehalten wird.

9. Falzapparat nach einem der Ansprüche 6 bis 8,
**dadurch gekennzeichnet,**
**dass** der Falzapparat des Weiteren eine Spalteinstelleinrichtung (42) zum Einstellen eines Spalts zwischen der ersten Falzwalze (22) und der zweiten Falzwalze (122) umfasst.

10. Falzapparat nach einem der Ansprüche 6 bis 9,
**dadurch gekennzeichnet,**
**dass** der Falzapparat des Weiteren einen Spalteinstellarm (40) umfasst, der mit der ersten Falzwalze (22) mittels eines Lagers (44) verbunden ist.

11. Falzapparat nach Anspruch 10,
**dadurch gekennzeichnet,**
**dass** das erste Gehäuse (50) mit dem Spalteinstellarm (40) verbunden ist.

12. Falzapparat nach einem der Ansprüche 6 bis 11,
**dadurch gekennzeichnet,**
**dass** der Falzapparat ein Falzapparat (20) mit einem rotierenden Messer ist.

13. Verfahren zum Antreiben einer ersten Falzwalze (22) und einer zweiten Falzwalze (122), wobei ein Antrieb (10) ein erstes Antriebszahnrad (18), ein erstes Abtriebszahnrad (21), ein zweites Antriebszahnrad (118) und ein zweites Abtriebszahnrad (121) umfasst, und wobei der Abstand des ersten Abtriebszahnrades (21) zu dem zweiten Abtriebszahnrad (121) einstellbar ist,
**gekennzeichnet durch**
die folgenden Verfahrensschritte:
Abdichten des ersten Antriebszahnrades (18) und des ersten Abtriebszahnrades (21) der ersten Falzwalze (22) mittels eines ersten Gehäuses (50);
Abdichten des zweiten Antriebszahnrades (118) und des zweiten
Abtriebszahnrades (121) der zweiten Falzwalze (122) mittels eines zweiten Gehäuses (150).

14. Verfahren nach Anspruch 13,
**gekennzeichnet durch**
Einstellen eines Spalts zwischen der ersten Falzwalze (22) und der zweiten Falzwalze (122).

15. Verfahren nach Anspruch 13 oder 14,
**dadurch gekennzeichnet,**
**dass** die erste Falzwalze (22) über einen Spalteinstellarm (40) bewegt wird, wobei die erste Abdichtung (50) mit dem Spalteinstellarm (40) verbunden ist und sich mit dem Spalteinstellarm (40) bewegt.

16. Rollenrotationsdruckmaschine
**gekennzeichnet durch**
einen Antrieb nach einem der Ansprüche 1 bis 5 oder einen Falzapparat nach einem der Ansprüche 6 bis 12.

## Claims

1. Drive (10) for a first folding roller (22) and a second folding roller (122) of two interacting folding rollers (22, 122), in particular in a folder of a web-fed printing press, wherein the drive comprises a first drive gear (18), a first output gear (21), which is driven by the first drive gear (18), and also a second drive gear (118) and a second output gear (121) which is driven by the second drive gear (118) and is adjustable at a distance from the first output gear (21),
**characterised by**
a first housing (50), which seals the first drive gear (18) and the first output gear (21), and
a second housing (150), which seals the second drive gear (118) and the second output gear (121).

2. Drive according to Claim 1, **characterised in that** the first output gear (21) is arranged coaxially to the first folding roller (22).

3. Drive according to Claim 1 or 2, **characterised in that** the drive (10) additionally comprises a first shaft (14), a second shaft (114), a first gear (12) and a second gear (112), wherein the first drive gear (18) and the second drive gear (118) are connected to the first and the second gear (12, 112) by means of the first shaft (14) and the second shaft (114).

4. Drive according to Claim 3, **characterised in that** the first gear (12) and the second gear (112) mesh.

5. Drive according to one of Claims 1 to 4, **characterised in that** the first folding roller (22) penetrates the first housing (50).

6. Folder for a printing press with
a first folding roller (22),
a second folding roller (122) interacting with the first folding roller (22) for processing signatures,
**characterised by** a drive according to one of the preceding claims.

7. Folder according to Claim 6, **characterised in that** the folder additionally comprises a wall on the drive side, wherein the first drive gear (18) and the second drive gear (118) are arranged on the inside of the wall on the drive side.

8. Folder according to Claim 7, **characterised in that** the first gear (12) is arranged on the outside of the wall on the drive side, wherein the first shaft (14) is connected to the first drive gear (18) and the first gear (12) and is rotatably held in the wall on the drive side.

9. Folder according to one of Claims 6 to 8, **characterised in that** the folder additionally comprises a gap adjustment means (42) for adjusting a gap between the first folding roller (22) and the second folding roller (122).

10. Folder according to one of Claims 6 to 9, **characterised in that** the folder additionally comprises a gap adjustment arm (40), which is connected to the first folding roller (22) by means of a bearing (44).

11. Folder according to Claim 10, **characterised in that** the first housing (50) is connected to the gap adjustment arm (40).

12. Folder according to one of Claims 6 to 11, **characterised in that** the folder is a folder (20) with a rotating blade.

13. Method for driving a first folding roller (22) and a second folding roller (122), wherein a drive (10) comprises a first drive gear (18), a first output gear (21), a second drive gear (118) and a second output gear (121) and wherein the distance of the first output gear (21) to the second output gear (121) is adjustable,
**characterised by** the following method steps:
sealing of the first drive gear (18) and the first output gear (21) of the first folding roller (22) by means of a first housing (50);
sealing of the second drive gear (118) and the second output gear (121) of the second folding roller (122) by means of a second housing (150).

14. Method according to Claim 13, **characterised by**
adjusting a gap between the first folding roller (22) and the second folding roller (122).

15. Method according to Claim 13 or 14, **characterised in that** the first folding roller (22) is moved by means of a gap adjustment arm (40), wherein the first seal (50) is connected to the gap adjustment arm (40) and moves with the gap adjustment arm (40).

16. Web-fed printing press, **characterised by** a drive according to one of Claims 1 to 5 or a folder according to one of Claims 6 to 12.

## Revendications

1. Entraînement (10) pour une première molette de pliage (22) et une deuxième molette de pliage (122) de deux molettes de pliage (22, 122) concourantes, en particulier dans un appareil de pliage d'une presse rotative à imprimer, l'entraînement comprenant une première roue dentée motrice (18) et une première roue dentée réceptrice (21), qui est entraînée par la première roue dentée motrice (18), ainsi qu'une deuxième roue-dentée-motrice (118) et une deuxième roue dentée réceptrice (121), qui est entraînée par la deuxième roue dentée motrice (118) et peut être réglée à une certaine distance de la première roue dentée réceptrice (21),
**caractérisé par**
un premier carter (50), qui étanchéifie la première roue dentée motrice (18) et la première roue dentée réceptrice (21), et
par un deuxième carter (150), qui étanchéifie la deuxième roue dentée motrice (118) et la deuxième roue dentée réceptrice (121).

2. Entraînement selon la revendication 1,
**caractérisé en ce que**
la première roue dentée réceptrice (21) est montée co-axialement à la première molette de pliage (22).

3. Entraînement selon la revendication 1 ou 2,
**caractérisé en ce**
**que** l'entraînement (10) comprend en outre un premier arbre (14), un deuxième arbre (114), une première roue dentée (12) et une deuxième roue dentée (112), la première roue dentée motrice (18) et la deuxième roue dentée motrice (118) étant reliées à la première et à la deuxième roue motrice (12, 112) par le biais du premier arbre (14) et du deuxième arbre (114).

4. Entraînement selon la revendication 3,
**caractérisé en ce**
**que** la première roue dentée (12) et la-deuxième roue -dentée (112) sont engrenées.

5. Entraînement selon l'une quelconque des revendications 1 à 4,
**caractérisé en ce**
**que** la première molette de pliage (22) traverse le premier carter (50).

6. Appareil de pliage pour une machine à imprimer avec
une première molette de pliage (22),
une deuxième molette de pliage (122) concourant avec la première molette de pliage (22) pour traiter des signatures,
**caractérisé par**
un entraînement selon l'une quelconque des revendications précédentes.

7. Appareil de pliage selon la revendication 6,
**caractérisé en ce**
**que** l'appareil de pliage comprend en outre une paroi côté entraînement, la première roue dentée motrice (18) et la deuxième roue dentée motrice (118) étant disposées sur la face interne de la paroi côté entraînement.

8. Appareil de guidage selon la revendication 7,
**caractérisé en ce**
**que** la première roue dentée (12) est disposée sur la face externe de la paroi côté entraînement, le premier arbre (14) étant rattaché à la première roue dentée motrice (18) et à la première roue dentée (12) et étant maintenu de façon pivotante dans la paroi côté entraînement.

9. Appareil de pliage selon l'une quelconque des revendications 6 à 8,
**caractérisé en ce**
**que** l'appareil de pliage comprend en outre un dispositif de réglage d'écartement (42) pour régler l'écartement entre la première-molette de pliage (22) et la deuxième molette de pliage (122).

10. Appareil de pliage selon l'une quelconque des revendications 6 à 9,
**caractérisé en ce**
**que** l'appareil de pliage comprend en outre un bras de réglage d'écartement (40), qui est rattaché à la première molette de pliage (22) à l'aide d'un palier (44).

11. Appareil de pliage selon la revendication 10,
**caractérisé en ce**
**que** le premier carter (50) est relié au bras de réglage d'écartement (40).

12. Appareil de pliage selon l'une quelconque des revendications 6 à 11,
**caractérisé en ce**
**que** l'appareil de pliage est un appareil de pliage (20) avec une lame rotative.

13. Procédé d'entraînement d'une première molette de pliage (22) et d'une deuxième molette de pliage (122), un entraînement (10) comprenant une première roue dentée motrice (18), une première roue dentée réceptrice (21), une deuxième roue dentée motrice (118) et une deuxième roue dentée réceptrice (121), et la distance entre la première roue dentée réceptrice (21) et la deuxième roue dentée réceptrice (121) pouvant être réglée,
**caractérisé par**
les étapes suivantes :
étanchéification de la première roue dentée motrice (18) et de la première roue dentée réceptrice (21) de la première molette de pliage (22) par le biais d'un premier carter (50) ;
étanchéification de la deuxième roue dentée motrice (118) et de la deuxième roue dentée réceptrice (121) de la deuxième molette de pliage (122) par le biais d'un deuxième carter (150).

14. Procédé selon la revendication 13,
**caractérisé par**
le réglage d'un écartement entre la première molette de pliage (22) et la deuxième molette de pliage (122).

15. Procédé selon la revendication 13 ou 14,
**caractérisé en ce**
**que** la première molette de pliage (22) est déplacée par un bras de réglage d'écartement (40), le premier élément d'étanchéification (50) étant rattaché au bras de réglage d'écartement (40) et se déplaçant avec le bras de réglage d'écartement (40).

16. Presse rotative à imprimer
**caractérisée par**
un entraînement selon l'une quelconque des revendications 1 à 5 ou par un appareil de pliage selon l'une quelconque des revendications 6 à 12.
